# EUROPÄISCHE PATENTSCHRIFT

(11) **EP 3 771 671 B1**
(45) Veröffentlichungstag und Bekanntmachung des Hinweises auf die Patenterteilung: **09.04.2025**
(21) Anmeldenummer: 20180439.0
(22) Anmeldetag: 17.06.2020
(51) Int. Cl.: B65H 45/24, B65H 45/12, B65H 45/14, B65H 45/18

(54) **FALZWALZE MIT EINER UMLAUFENDEN NUT UND EINEM IN DER UMLAUFENDEN NUT ANGEORDNETEN RING**
FOLDING ROLLER WITH A CIRCUMFERENTIAL GROOVE AND A RING ARRANGED IN THE CIRCUMFERENTIAL GROOVE
ROULEAU DE PLIAGE DOTÉ D'UNE RAINURE PÉRIPHÉRIQUE ET D'UN ANNEAU DISPOSÉ DANS LA RAINURE PÉRIPHÉRIQUE

(30) Priorität: 29.07.2019 DE 102019211219
(43) Veröffentlichungstag der Anmeldung: 03.02.2021
(62) Teilanmeldung aus: 25152444.3
(73) Patentinhaber: Heidelberger Druckmaschinen AG, 69115 Heidelberg (DE)
(72) Erfinder: Ganter, Udo, 71691 Freiberg am Neckar (DE); Kübler, Jürgen, 71686 Remseck - Neckarrems (DE); Lubberger, Gerhard, 71711 Steinheim (DE); Belmann, Markus, 70806 Kornwestheim (DE)

(56) Entgegenhaltungen:
- EP-A1- 2 960 194
- DE-A1- 2 905 548
- DE-A1- 4 038 219
- JP-A- 2006 076 676
- US-A- 3 120 794
- US-A- 3 796 423

## Beschreibung

Die Erfindung betrifft eine Falzwalze nach Anspruch 1 und weitere Gegenstände nach den Ansprüchen 10 und 14.

### Technisches Gebiet der Erfindung

Die Erfindung liegt auf dem technischen Gebiet der grafischen Industrie und dort insbesondere im Bereich des Falzens von Bedruckstoffen, wie z.B. Papieren.

Das industrielle Falzen von bogenförmigem Bedruckstoff erfolgt unter Einsatz von Falzmaschinen, welche in der Regel einen Anleger für die Bogen und wenigstens ein Falzaggregat mit einer Mehrzahl von Falzwalzen umfassen. Die Falzaggregate der Maschine können jeweils Taschenfalzwerke und/oder Schwertfalzwerke umfassen.

Das Falzen der Bogen erfolgt zwischen zwei gegeneinander angestellten, rotierenden Falzwalzen. Die Umfangsflächen der Falzwalzen können aus Metall gebildet sein. Die Falzwalzen können Nuten aufweisen, in denen Ringe aus einem Elastomer aufgenommen sind.

### Stand der Technik

Die DE7904616U1 offenbart eine mit einem Reibmantel ausgerüstete Falzwalze mit Ringen aus elastisch leicht verformbarem Werkstoff. Die Ringe können an ihrer Außenfläche geriffelt sein. Die DE2854957A1 und die DE3743642A1 offenbaren ähnliches.

Zwei bekannte, aber nachteilige Lösungen des Standes der Technik sind detailliert in den Figuren 1A und 1B gezeigt und werden mit Bezug zu diesen Figuren weiter unten beschrieben. Auch die Nachteile solcher bekannter Lösungen sind dort beschrieben.

Die EP2960194A1offenbart eine Falzwalze mit Nuten zum Führen von Falzbändern. In den Nuten sind unter den Falzbändern gummielastische oder kompressible Einlagen bzw. Ringe angeordnet. Die Transportbänder können einen Überstand von ca. 0,05-0,5 mm gegenüber der äußeren Mantelfläche der Falzwalze aufweisen. Die Einlagen weisen demnach keinen solchen Überstand über die Mantelfläche hinaus auf.

Die DE2905548 offenbart eine Falzwalze aus Stahl. Im Mantel der Falzwalze sind Ringnuten angebracht. In diese sind vorgefertigte Ringe aus elastisch leicht verformbaren ("gummielastischem") Kunststoff eingesetzt. Das Material der Ringe besitzt eine Härte, die zwischen 60 und 100 Shore-A-Härteeinheiten liegt. Die Walze weist demnach an ihrer Oberfläche harte Stahlsegmente oder harte Kunststoffsegmente auf.

Die JP2006076676A offenbart ein Paar Falzwalzen, wobei jede Falzwalze in ihrer Achsrichtung abwechselnd Gummiringe mit einer Härte von etwa 30° und einer Härte von 60° oder mehr aufweist.

Die US3120794 offenbart eine von einer Falzwalze verschiedene Walze mit einem Dichtungsring. Der Dichtungsring kann eine Schulter aufweisen.

### Aufgabe

Es ist daher eine Aufgabe der Erfindung, Verbesserungen gegenüber dem Stand der Technik zu schaffen, welche es insbesondere ermöglichen, Bedruckstoffe präzise und störungsfrei sowohl zu transportieren als auch zugleich zu falzen.

### Erfindungsgemäße Lösung

Diese Aufgaben werden erfindungsgemäß durch eine Falzwalze mit den Merkmalen des Anspruchs 1 und durch weitere Gegenstände nach den Ansprüchen 10 und 14 gelöst. Vorteilhafte und daher bevorzugte Weiterbildungen der Erfindung ergeben sich aus den Unteransprüchen sowie aus der Beschreibung und den Zeichnungen.

Das erfindungsgemäß verwendete Material mit einer Shore-A-Härte im Bereich zwischen 50 und 95 Shore ist bevorzugt ein elastisches Material, weiter bevorzugt ein Elastomer und insbesondere ein Polyurethan (PU), weiter insbesondere ein so genanntes Hart-PU, z.B. ein Polyester-Urethan-Kautschuk.

Als "hartes" Material, insbesondere Hart-PU wird in dieser Anmeldung verstanden: Ein Material mit einer Shore-A-Härte zwischen 50 und 95 Shore, insbesondere zwischen 60 und 80 Shore oder insbesondere 75 +/- 5 Shore. Das Material ist nicht oder nur unwesentlich aufgeschäumt und daher im Wesentlichen massiv. Das Material kann z.B. Vulkollan^{®} sein. Hart-PU als Material für Falzwalzen-Ringe bietet den Vorteil, dass es resistent gegen Farbaufbau ist und eine längere Lebensdauer als z.B. Gummi hat und "griffiger" als Gummi ist, d.h. bessere Bedruckstoff-Transporteigenschaften bietet.

Das verwendete Material mit einer Shore-A-Härte im Bereich unterhalb von 50 Shore ist bevorzugt ein elastisches Material, weiter bevorzugt ein Elastomer und insbesondere ein Polyurethan (PU), weiter insbesondere ein so genanntes Soft-PU, z.B. ein Polyester-Urethan-Kautschuk.

Als "weiches" (oder "softes") Material, insbesondere Soft-PU wird in dieser Anmeldung verstanden: Ein Material mit einer Shore-A-Härte von weniger als 50 Shore. Das Material ist bevorzugt aufgeschäumt und daher im Wesentlichen zellig bzw. porös und infolge kompressibel. Soft-PU ist insbesondere beim Transport von glatten Papieren von Vorteil. Alternativ zu einem Polyurethan (Hart-PU oder Soft-PU) kann Polyethylen oder Polypropylen als Material verwendet werden, bevorzugt jeweils als Hart- oder Soft-Material.

Die Shore-Härte oder Shore-A-Härte ist ein Werkstoffkennwert für elastische Materialien, Elastomere und/oder Kunststoffe und kann in Anlehnung an die Normen DIN EN ISO 868, DIN ISO 7619-1 und ASTM D2240-00 bestimmt werden.

Eine erfindungsgemäße Falzwalze mit wenigstens einer umlaufenden Nut und einem zumindest teilweise in der umlaufenden Nut angeordneten Ring umfassend ein Material mit einer Shore-A-Härte im Bereich zwischen 50 und 95 Shore, zeichnet sich dadurch aus, dass der Ring geringfügig über die Oberfläche der Falzwalze übersteht und wenigstens einen elastischen Abschnitt umfasst, welcher bezüglich der Falzwalze, der Nut und/oder einem Boden der Nut jeweils wenigstens anteilig radial entweder beweglich und/oder positionierbar ist.

Der Begriff "wenigstens anteilig radial" meint beispielsweise, dass neben einer radialen Komponente auch eine axiale Komponente der Beweglichkeit/Positionierbarkeit/Verformbarkeit vorhanden sein kann. Bevorzugt wird eine im Vergleich zur radialen Komponente unwesentliche axiale Komponente, z.B. kleiner 10% oder kleiner 5% oder kleiner 1%.

Die erfindungsgemäße Falzwalze ermöglicht in vorteilhafter Weise, Bedruckstoffe präzise und störungsfrei sowohl zu transportieren als auch zugleich zu falzen. Die Ringe sind bevorzugt aus Hart-PU gefertigt. Durch die erfindungsgemäßen Abschnitte (im Folgenden auch "Schultern" genannt) verhalten sich die relativ harten Ringe in vorteilhafter Weise dennoch zumindest abschnittsweise wie Soft-PU-Ringe. Die Walze ist einfach und kostengünstig in der Herstellung und Wartung. Dabei weist die Falzwalze in vorteilhafter Weise bevorzugt nur Ringe aus Hart-PU auf und keine Ringe aus Soft-PU auf.

Erfindungsgemäße Falzwalzen bieten aufgrund ihres Aufbaus jeweils eine hervorragende Kombination von Bogen-Führungseigenschaft und Falzeigenschaft.

Ein Ring aus elastischem Material für eine Falzwalze mit einer umlaufenden Nut zur Aufnahme des Rings, kann sich bevorzugt dadurch auszeichnen, dass der Ring in axialer Richtung eine sich ändernde Dicke aufweist.

Ein solcher Ring kann sich bevorzugt dadurch auszeichnen, dass der Ring eine Schulter oder zwei Schultern aufweist, wobei die Dicke der Schulter bzw. der Schultern bezüglich der Dicke des Rings oder der Dicke des Rings an seiner dicksten Stelle verringert ist

Ein solcher Ring bzw. dessen Verwendung ermöglicht in vorteilhafter Weise, Bedruckstoffe präzise und störungsfrei sowohl zu transportieren als auch zugleich zu falzen. Zudem ist ein solcher Ring verschleißarm.

### Weiterbildungen der Erfindung

Eine bevorzugte Weiterbildung der Erfindung kann sich dadurch auszeichnen, dass der Abschnitt ein dezentraler Abschnitt ist, d.h. bezüglich des Rings in axialer Richtung dezentral oder außermittig angeordnet ist.

Eine bevorzugte Weiterbildung der Erfindung kann sich dadurch auszeichnen, dass der Abschnitt ein äußerer Abschnitt ist, d.h. bezüglich des Rings in axialer Richtung außenliegend, bevorzugt am seitlichen Rand des Rings, angeordnet ist.

Eine bevorzugte Weiterbildung der Erfindung kann sich dadurch auszeichnen, dass zwischen den Abschnitten und dem Boden der jeweiligen Nut eine jeweilige umlaufende Kammer ausgebildet ist und dass die Kammer mit Luft oder mit einem von Luft verschiedenen, kompressiblen Material gefüllt ist. Die Kammern ermöglichen in vorteilhafter und einfacher Weise die radiale Beweglichkeit und/oder Positionierbarkeit der Abschnitte bzw. Schultern. Durch die Kammern bzw. die korrespondierenden Hohlräume wird bevorzugt eine ausreichende Hohllage der Schultern und dadurch wiederum deren Beweglichkeit/Positionierbarkeit erreicht.

Eine bevorzugte Weiterbildung der Erfindung kann sich dadurch auszeichnen, dass die Kammer eine in radialer Richtung gemessene Höhe hat, welche in axialer Richtung konstant ist oder dass die Kammer einen rechteckigen Querschnitt besitzt. Durch die Wahl der Länge und der Höhe des Rechtecks kann die Federrate des Abschnitts bzw. der Schulter präzise eingestellt werden.

Eine bevorzugte Weiterbildung der Erfindung kann sich dadurch auszeichnen, dass die Kammer eine in radialer Richtung gemessene Höhe hat, welche in axialer Richtung variabel ist oder dass die Kammer einen keilförmigen Querschnitt besitzt. Durch die Wahl des keilförmigen Querschnitts, z.B. durch Wahl eines entsprechenden Winkels des Keils, kann die Federrate des Abschnitts bzw. der Schulter präzise eingestellt werden.

Eine bevorzugte Weiterbildung der Erfindung kann sich dadurch auszeichnen, dass die Shore-A-Härte im Bereich zwischen 60 und 80 Shore oder bei 75 +/- 5 Shore liegt und/oder dass das Material ein elastisches Material oder ein Elastomer oder Hart-Polyurethan ist, wobei das Material massiv oder nicht-zellig oder nicht-aufgeschäumt ist. Durch die Wahl des Materials und der Shore-A-Härte kann die Federrate des Abschnitts bzw. der Schulter präzise eingestellt werden.

Eine bevorzugte Weiterbildung der Erfindung kann sich dadurch auszeichnen, dass der Ring geringfügig über die Oberfläche der Falzwalze übersteht.

Eine bevorzugte Weiterbildung der Erfindung kann sich dadurch auszeichnen, dass der Ring einige hundertstel Millimeter über die Oberfläche der Falzwalze übersteht.

Die Merkmale der Erfindung, der Weiterbildungen der Erfindung und der Ausführungsbeispiele zur Erfindung stellen auch in beliebiger Kombination miteinander vorteilhafte Weiterbildungen der Erfindung dar. Weiterbildungen der Erfindung können zudem die - im obigen Abschnitt "Technisches Gebiet der Erfindung" offenbarten - Einzelmerkmale oder Merkmalskombinationen aufweisen.

### Ausführungsbeispiele zur Erfindung

Die erfindungsgemäßen Falzwalzen und deren bevorzugte Weiterbildungen werden nachfolgend unter Bezug auf die Zeichnungen anhand bevorzugter Ausführungsbeispiele näher beschrieben. Einander entsprechende Merkmale sind in den Figuren mit denselben Bezugszeichen versehen.

Die Zeichnungen zeigen:
- Figuren 1A und 1B: Falzwalzen nach dem Stand der Technik;
- Figur 2: erfindungsgemäße Falzwalzen;
- Figur 3: erfindungsgemäße Falzwalzen;
- Figur 4: erfindungsgemäße Falzwalzen;
- Figur 5: erfindungsgemäße Falzwalzen; und
- Figur 6: erfindungsgemäße Falzwalzen.

### Figurenbeschreibung

Figur 1A zeigt eine Falzwalze 1 nach dem Stand der Technik, welche mit einer weiteren Falzwalze 2 zusammenwirkt. Beide Walzen sind bevorzugt in einer Falzmaschine 100 angeordnet und dienen der Herstellung von Falzprodukten 101 aus zu verarbeitendem Material 102.

Die Falzwalze 1 weist in axialer Richtung (Richtung 50 in der Figur) abwechselnd harte Segmente 3 und weiche Segmente 4 auf. Die harten Segmente können aus Metall, insbesondere aus Stahl, gefertigt sein und können Teil oder Abschnitte der Falzwalze sein. An ihrer Oberfläche können diese Segmente eine Riffelung in axialer Richtung aufweisen. Die weichen Segmente können aus einem Soft-PU gefertigt sein und als Ringe 5' ausgebildet sein, welche auf der Walze aufgenommen sind. Die Ringe können in umlaufenden Nuten 6 der Falzwalze angeordnet sein. Entsprechendes gilt für die Falzwalze 2.

Die Falzwalze 1 hat bezüglich ihrer Oberfläche einen größeren Anteil harter Segmente 3 und einen geringeren Anteil weicher Segmente 4, z.B. im Verhältnis von etwa 3:2 oder etwa 4:3. Die harten Segmente einer Walze überlagern in jeweiligen Überlapp-Bereichen 7 mit harten Segmenten der ihr gegenüberliegenden Walze.

Die harten Segmente 3 haben im Betrieb die Funktion, einen guten Falzbruch im zu verarbeitenden Material 102, z.B. in Papier, zu erzeugen (im folgenden Funktion "Fold" genannt ), während die weichen Segmente 4 die Funktion haben, einen guten Transport des Materials zu gewährleisten (im folgenden Funktion "Grip" genannt). Auch die weiter unten beschriebenen erfindungsgemäßen Falzwalzen verfügen über diese beiden Funktionen.

Nachteilig an dieser Lösung des Standes der Technik ist, dass in den jeweiligen Überlapp-Bereichen 7 deutlich sichtbare und daher störende und das Falzprodukt in seiner Qualität herabsetzende Linien im zu verarbeitenden Material 102 entstehen können. Ein weiterer Nachteil ist die Abnutzung der Walzenoberfläche.

Figur 1B zeigt eine weitere Falzwalze 1 nach dem Stand der Technik. Auch diese Falzwalze weist in axialer Richtung 50 abwechselnd harte Segmente 3 und weiche Segmente 4 auf. Die Segmente können entsprechend der in Figur 1A gezeigten Lösung gefertigt sein und weisen im Betrieb entsprechende Funktionen "Fold" und "Grip" auf. An ihrer Oberfläche können die harten Segmente eine Riffelung in axialer Richtung aufweisen.

Die Falzwalze 1 hat bezüglich ihrer Oberfläche einen höheren Anteil weicher Segmente 4 und einen geringeren Anteil harter Segmente 3, z.B. im Verhältnis von etwa 2:5 oder 3:5 oder 4:5. Die weichen Segmente 4 einer Walze überlappen in jeweiligen Überlapp-Bereichen 7 mit weichen Segmenten der ihr gegenüberliegenden Walze. Der Überlapp kann z.B. etwa einige Millimeter betragen. Es gibt demnach im Vergleich zur Figur 1A keinen Überlapp von harten Segmenten, sondern einen Überlapp von weichen Segmenten.

Nachteilig an dieser Lösung ist, dass durch die weichen Segmente der Falzbruch weniger präzise erzeugt wird bzw. die Funktion "Grip" deutlich ausgeprägter ist als die Funktion "Fold".

Figur 2 zeigt eine bevorzugte Ausführungsform einer erfindungsgemäßen Falzwalze 1 einer Falzmaschine 100, welche bevorzugt mit einer weiteren Falzwalze 2 rotativ zusammenwirkt. Die Falzwalzen dienen der Herstellung von Falzprodukten 101 aus zu verarbeitendem Material 102, z.B. Papier. Beide Falzwalzen 1 und 2 können einen ähnlichen Aufbau besitzen. Im Folgenden wird daher beispielhaft der Aufbau der Falzwalze 1 beschrieben.

Die Falzwalze 1 bzw. deren Walzenkern kann aus Metall, bevorzugt aus Stahl, gefertigt sein und weist (bezogen auf eine Rotationsachse der Falzwalze 1) in axialer Richtung 50 abwechselnd harte Segmente 3 und weiche Segmente 4 auf. Die harten Segmente 3 werden in axialer Richtung 50 abwechselnd von harten Segmenten 3a und harten Segmenten 3b gebildet. Die harten Segmente 3a sind bevorzugt aus Metall, insbesondere aus Stahl, gefertigt und können fester/nicht-lösbarer Teil oder Abschnitte der Falzwalze 1 sein. Alternativ können die harten Segmente 3a aus Hart-PU gefertigt und als lösbare Ringe ausgebildet sein. Die harten Segmente 3b sind bevorzugt aus Hart-PU gebildet und können lösbarer Teil oder lösbare Abschnitte der Falzwalze sein bzw. auf der Falzwalze aufgenommen sein.

Die weichen Segmente 4 (bzw. Schultern oder Biegebalken) sind bevorzugt nicht, wie nach dem Stand der Technik zu erwarten wäre, aus Soft-PU, sondern erfindungsgemäß aus Hart-PU gebildet. Um zu erreichen, dass trotz Verwendung des Materials Hart-PU ein weiches Segment gebildet werden kann, ist in dieser Ausführungsform erfindungsgemäß Folgendes vorgesehen: In einer umlaufenden Nut 6 der Falzwalze 1 ist als abschnittsweises weiches Segment 4 ein Ring 5 zumindest teilweise angeordnet. Der Ring hat eine Shore-A-Härte im Bereich zwischen 60 und 90 Shore, bevorzugt zwischen 60 und 80 Shore und besonders bevorzugt bei etwa 75 Shore. Das Material des Rings ist bevorzugt massiv, nicht-zellig oder nicht-aufgeschäumt. Der Ring 5 kann in seinem weichen Abschnitt jeweils einen (rückseitigen, d.h. zum Walzenkern hin liegenden) Einstich aufweisen.

Der Ring steht geringfügig, z.B. etwa einige hundertstel Millimeter, über die Oberfläche der Falzwalze über. Der Ring 5 weist einen (bezogen auf eine Rotationsachse der Falzwalze 1 in axialer Richtung 50) zentralen Abschnitt 5a und zwei (in axialer Richtung 50) axial außenliegende Abschnitte 5b auf. Die Abschnitte 5b sind elastisch verformbar und bezüglich der Falzwalze 1 und/oder insbesondere bezüglich der Nut 6 in der Falzwalze und/oder einem Boden 11 der Nut (in radialer Richtung 51) jeweils radial beweglich oder verlagerbar. Letzteres meint, dass die Abschnitte 5b unter Druck, z.B. durch Pressung zwischen den beiden Walzen 1 und 2, radial in die Nut hinein bewegt oder verlagert werden, bevorzugt in der Größenordnung des Überstandes von z.B. einigen Hundertstel Millimetern.

In der gezeigten Ausführungsform weist die Nut 6 zwei Abschnitte auf: einen (in axialer Richtung 50) zentralen Abschnitt 6a und zwei (in axialer Richtung 50) axial außenliegende Abschnitte 6b. In den Abschnitten 6a hat die Nut eine Tiefe 8a und im Abschnitt 6b eine geringere Tiefe 8b. Die jeweiligen Tiefen bemessen sich gegenüber der Oberfläche der Falzwalze 1 im Bereich der harten Segmente 3a. Die umlaufenden Nuten der Falzwalze 1 können z.B. als Einstiche in der metallenen Walze gefertigt sein. Der Boden 11 der Nut 6 ist bevorzugt stufenförmig ausgebildet: eine zentrale, niedrige Stufe 11a und zwei hierzu benachbarte, axial außenliegende, hohe Stufen 11b.

Der Ring 5 hat in Abschnitt 6a eine Dicke 9a, welche im Wesentlichen der Tiefe der Nut 8a entspricht oder etwas größer ist (bei gegebenem Überstand). Im Abschnitt 6b hat der Ring eine Dicke 9b, welche geringer als die Tiefe der Nut 8b ist, z.B. nur 50%, 60%, 70%, 75%, 80% oder 90%. Hierdurch entsteht zwischen jeder (axial außenliegenden) Schulter 10 des Rings 5 und dem jeweiligen Boden 11b zw. der Stufe 11b des Bodens der Nut 6 bzw. dem Abschnitt 6b eine umlaufende Kammer 12. Die Kammer ist bevorzugt luftgefüllt. Alternativ kann die Kammer mit einem kompressiblen Material gefüllt sein, z.B. einem Soft-PU. Die Kammer bevorzugt einen rechteckigen Querschnitt.

Die Kammer 12 ermöglicht erfindungsgemäß eine Beweglichkeit oder Verlagerbarkeit der jeweiligen Schulter 10 in radialer Richtung 51 in der Kammer bzw. in die Kammer hinein. Hierdurch wirken die Schultern 10 des Rings 5 im Betrieb (also beim Transportieren und Falzen des Materials 102) - trotz Fertigung aus Hart-PU - ähnlich wie aus Soft-PU gefertigt und ermöglichen die Bereitstellung der Funktion "Grip".

Der Ring 5 wird bevorzugt in die Nut 6 eingeklebt, insbesondere am Boden 11a bzw. der Stufe 11a des Bodens 11 der Nut festgeklebt. Überschüssiger Kleber kann in zwei umlaufenden Seitenkammern 13 aufgefangen werden.

Der Ring 5 kann optional eine (in axialer Richtung) zentrale und umlaufende Ausnehmung 14 aufweisen. Diese kann im Abschnitt 15 ebenfalls für eine Beweglichkeit oder Verlagerbarkeit des Hart-PU-Materials des Rings 5 in radialer Richtung 51 sorgen und somit in Abschnitt 15 ebenfalls die Funktion "Grip" bereitstellen.

Figur 2 lässt erkennen, dass die jeweiligen Segmente der beiden Walzen 1 und 2 um eine einen axialen Versatz 52 zueinander versetzt angeordnet sind: Der zentrale Abschnitt 5a des Rings 5 der Falzwalze 1 liegt einem harten Segment 3a der Falzwalze 2 gegenüber und umgekehrt. Die Schultern 10 der Ringe 5 beider Falzwalzen 1 und 2 liegen sich jeweils gegenüber. Bei gegebenem jeweiligen geringfügigen Überstand der Ringe 5 über die (bevorzugt metallene) Oberfläche der jeweiligen Falzwalze 1 oder 2 werden die Schultern 10 jeweils ein wenig in die ihnen zugeordnete Kammer 12 bewegt bzw. verlagert. Hierdurch kommt die Funktion "Grip" zustande, d.h. die Schultern wirken wie aus Soft-PU gefertigt. In vorteilhafter Weise kommt allerdings kein Soft-PU zum Einsatz, sondern (in dieser Ausführungsform) nur Hart-PU.

Alternativ zur gezeigten Ausführungsform kann der Boden 11 der Nut 6 auch stufenlos ausgebildet sein. Die Kammern 12 wären dann tiefer, sofern die Dicke 9b der Schultern 10 des Rings 5 gleichbleibt. Die Dicke 9b kann auch größer gewählt werden, so dass die Kammern nicht zu tief werden. Im Bereich der Schultern 10 kann der Überstand des Rings 5 bei dieser Ausführungsform zudem auch größer als 15/100 mm gewählt werden oder umgekehrt kann der Ring 5 zentral, also axial zwischen den Schultern, z.B. durch Abdrehen, dünner ausgebildet sein.

Figur 3 zeigt eine weitere bevorzugte Ausführungsform der Erfindung. Der Aufbau ist vergleichbar dem in Figur 2 gezeigten, jedoch haben die Kammern 12 hier einen im Wesentlichen keilförmigen Querschnitt und der Boden 11 der Nut 6 ist nicht stufenförmig (mit den beiden Stufen 11a und 11b), sondern stufenlos ausgebildet.

Figur 4 zeigt ebenfalls eine weitere bevorzugte Ausführungsform der Erfindung. Wiederum ist der Aufbau vergleichbar dem in Figur 2 gezeigten, jedoch sind hier die Stufen 11a und 11b anders ausgeführt: die Tiefe 8b der axial außenliegenden Boden 11b sind tiefer als die Tiefen 8a des zentralen Bodens 11a. Oder anders: Die Nut 6 weist eine zentrale, hohe Stufe 11a und zwei hierzu benachbarte, axial außenliegende, niedrige Stufen 11b auf.

Bei allen gezeigten Ausführungsformen gemäß den Figuren 2 bis 4 kann die jeweilige Federrate der dort gezeigten Ringe 5 bzw. deren axial außenliegenden Abschnitte/Schultern 10 wie folgt eingestellt werden: Wahl des Hart-PU-Materials; Wahl der axialen Länge und der radialen Dicke der Schultern; und/oder Wahl der axialen Länge und radialen Tiefe der Nut unter der Schulter. Dabei werden der Ring und insbesondere seine Schultern als Feder betrachtet.

Figur 5 zeigt eine weitere bevorzugte Ausführungsform der Erfindung. Wiederum ist der Aufbau vergleichbar dem in Figur 2 gezeigten, jedoch weisen die Ringe 5 jeweils nur einen als Schulter 10 ausgebildeten axial außenliegenden Abschnitt 5b auf. Ein Ring 5 der Walze 1 bzw. deren eine Schulter 10 überlappt nur mit einem Ring 5 der Walze 2 bzw. dessen einer Schulter 10. Die Seiten der Ringe 5 ohne ausgebildete Schultern überlappen nicht oder nur unwesentlich.

Figur 6 zeigt eine weitere bevorzugte Ausführungsform der Erfindung. Im Gegensatz zu den Figuren 2 bis 6 sind die beiden Walzen 1und 2 in Figur 7 mit einem Abstand zueinander gezeigt, so dass die Ringe 5 und insbesondere deren Krümmung deutlich erkennbar ist. Im Betrieb sind die Walzen jedoch aneinander angestellt und die Ringe 5 in die Nuten 6 hineingedrückt, so dass die Krümmungen nicht oder weniger ausgeprägt sind. Wiederum ist der Aufbau vergleichbar dem in Figur 2 gezeigten, jedoch sind die axialen Abschnitte für die Funktion "Grip" in diesem Ausführungsbeispiel nicht durch Schultern sondern durch eine Krümmung des Rings 5 hervorgerufen. Der Ring ist z.B. derart ausgebildet, dass sein Querschnitt einem gekrümmten oder gebogenen Rechteck entspricht.

Die Krümmung ist bevorzugt derart gewählt, dass ein zentraler Abschnitt gegenüber axial außenliegenden Abschnitten (radial) hervorsteht.

### Bezugszeichenliste

- 1: Falzwalze
- 2: Falzwalze
- 3: harte Segmente
- 3a: harte Segmente (aus Stahl)
- 3b: harte Segmente (aus Hart-PU)
- 4: weiche Segmente (aus Soft-PU)
- 5: Ringe (hart)
- 5a: zentrale Abschnitte der Ringe
- 5b: axial außenliegende Abschnitte der Ringe
- 6: Nuten
- 6a: zentrale Abschnitte der Nuten
- 6b: axial außenliegende Abschnitte der Nuten
- 7: Überlapp-Bereiche
- 8a: Tiefe der Nuten
- 8b: Tiefe der Nuten
- 9a: Dicke der Ringe
- 9b: Dicke der Ringe
- 10: Schultern der Ringe/axial außenliegende Abschnitte der Ringe
- 11: Boden der Nut
- 11a: Boden der Nuten (Stufen)
- 11b: Boden der Nuten (Stufen)
- 12: Kammern
- 12a: Höhe der Kammer
- 13: Seitenkammern
- 14: zentrale Ausnehmungen
- 15: Abschnitte
- 16: Lücken
- 17: Nuten
- 50: axiale Richtung (der Falzwalze und/oder des Rings)
- 51: radiale Richtung
- 52: axialer Versatz

- 100: Falzmaschine
- 101: Falzprodukt
- 102: zu verarbeitendes Material

## Patentansprüche

1. Falzwalze mit wenigstens einer umlaufenden Nut (6) und einem zumindest teilweise in der umlaufenden Nut angeordneten Ring (5) umfassend ein Material mit einer Shore-A-Härte im Bereich zwischen 50 und 95 Shore,
**dadurch gekennzeichnet,**
**dass** der Ring (5) geringfügig über die Oberfläche der Falzwalze (1, 2) übersteht und wenigstens einen elastischen axialen Abschnitt (10) umfasst, welcher bezüglich der Falzwalze (1, 2), der Nut (6) und/oder einem Boden (11) der Nut jeweils wenigstens anteilig radial entweder beweglich und/oder positionierbar ist.

2. Falzwalze nach Anspruch 1,
**dadurch gekennzeichnet,**
**dass** der Abschnitt ein dezentraler Abschnitt ist, d.h. bezüglich des Rings (5) in axialer Richtung (50) dezentral oder außermittig angeordnet ist.

3. Falzwalze nach Anspruch 1 oder 2,
**dadurch gekennzeichnet,**
**dass** der Abschnitt ein äußerer Abschnitt ist, d.h. bezüglich des Rings (5) in axialer Richtung (50) außenliegend angeordnet ist.

4. Falzwalze nach einem der vorhergehenden Ansprüche,
**dadurch gekennzeichnet,**
**dass** zwischen den Abschnitten (10) und dem Boden (11) der jeweiligen Nut (6) eine jeweilige umlaufende Kammer (12) ausgebildet ist und dass die Kammer mit Luft oder mit einem von Luft verschiedenen, kompressiblen Material gefüllt ist.

5. Falzwalze nach Anspruch 4,
**dadurch gekennzeichnet,**
**dass** die Kammer (12) eine in radialer Richtung gemessene Höhe (12a) hat, welche in axialer Richtung konstant ist oder dass die Kammer einen rechteckigen Querschnitt besitzt.

6. Falzwalze nach Anspruch 4,
**dadurch gekennzeichnet,**
**dass** die Kammer (12) eine in radialer Richtung gemessene Höhe (12a) hat, welche in axialer Richtung variabel ist oder dass die Kammer einen keilförmigen Querschnitt besitzt.

7. Falzwalze nach einem der vorhergehenden Ansprüche,
**dadurch gekennzeichnet,**
**dass** die Shore-A-Härte im Bereich zwischen 60 und 80 Shore oder bei 75 +/- 5 Shore liegt und/oder dass das Material ein elastisches Material oder ein Elastomer oder Hart-Polyurethan ist, wobei das Material massiv oder nicht-zellig oder nicht-aufgeschäumt ist.

8. Falzwalze nach einem der vorhergehenden Ansprüche,
**dadurch gekennzeichnet,**
**dass** der Ring (5) an ein Segment (3a) der Falzwalze (1, 2) aus Stahl oder an einen weiteren Ring (5) aus einem Elastomer mit einer Shore-A-Härte im Bereich zwischen 90 und 100 grenzt.

9. Falzwalze nach einem der vorhergehenden Ansprüche,
**dadurch gekennzeichnet,**
**dass** der Ring (5) einige hundertstel Millimeter über die Oberfläche der Falzwalze (1, 2) übersteht.

10. Falzwalzenpaar für den Transport und das Falzen von Bogen aus Bedruckstoff, umfassend wenigstens eine Falzwalze (1, 2) nach einem der vorhergehenden Ansprüche.

11. Falzwalzenpaar nach Anspruch 10,
**dadurch gekennzeichnet,**
**dass** beide Falzwalzen (1, 2) des Falzwalzenpaares nach einem der vorhergehenden Ansprüche ausgebildet sind.

12. Falzwalzenpaar nach Anspruch 10 oder 11,
**dadurch gekennzeichnet,**
**dass** die Falzwalzen (1, 2) des Falzwalzenpaares in axialer Richtung (50) bezüglich ihrer Nuten (6) oder Ringe (5, 5') versetzt zueinander angeordnet sind.

13. Falzwalzenpaar nach Anspruch 12,
**dadurch gekennzeichnet,**
**dass** Nuten (6) und/oder Ringe (5, 5') einer der beiden Falzwalzen (1, 2) bezüglich identischer Nuten (6) und/oder Ringe (5, 5') der anderen der beiden Falzwalzen (1, 2) einen axialen Versatz (52) aufweisen.

14. Falzmaschine mit wenigstens einer Falzwalze (1, 2) nach einem der Ansprüche 1 bis 9 oder mit wenigstens einem Falzwalzenpaar (1, 2) nach einen der Ansprüche 10 bis 13.

## Claims

1. Folding roller with at least one circumferential groove (6) and a collar (5) arranged at least partially in the circumferential groove and comprising a material with a Shore A hardness in the range between 50 and 95 Shore,
**characterized in that**
the collar (5) projects slightly beyond the surface of the folding roller (1, 2) and comprises at least one flexible axial section (10) which is either radially movable and/or positionable at least in part with respect to the folding roller (1, 2), the groove (6) and/or a base (11) of the groove.

2. Folding roller according to claim 1,
**characterized in that**
the section is an off-center section, i.e. is arranged off-center or eccentrically with respect to the collar (5) in the axial direction (50).

3. Folding roller according to claim 1 or 2,
**characterized in that**
the section is an outer section, i.e. is arranged on the outside in the axial direction (50) with respect to the collar (5).

4. Folding roller according one of the preceding claims,
**characterized in that**
a respective circumferential chamber (12) is formed between the sections (10) and the base (11) of the respective groove (6) and **in that** the chamber is filled with air or with a compressible material other than air.

5. Folding roller according to claim 4,
**characterized in that**
the chamber (12) has a height (12a) measured in the radial direction, which is constant in the axial direction, or that the chamber has a rectangular cross-section.

6. Folding roller according to claim 4,
**characterized in that**
the chamber (12) has a height (12a) measured in the radial direction, which is variable in the axial direction, or that the chamber has a wedge-shaped cross-section.

7. Folding roller according one of the preceding claims,
**characterized in that**
the Shore A hardness is in the range between 60 and 80 Shore or at 75 +/- 5 Shore and/or that the material is an elastic material or an elastomer or rigid polyurethane, wherein the material is solid or non-cellular or non-foamed.

8. Folding roller according one of the preceding claims,
**characterized in that**
the collar (5) adjoins a segment (3a) of the folding roller (1, 2) made of steel or another collar (5) made of an elastomer with a Shore A hardness in the range between 90 and 100.

9. Folding roller according one of the preceding claims,
**characterized in that**
the collar (5) protrudes a few hundredths of a millimeter above the surface of the folding roller (1, 2).

10. A pair of folding rollers for transporting and folding sheets of printing substrate, comprising at least one folding roller (1, 2) according to one of the preceding claims.

11. A pair of folding rollers according to claim 10,
**characterized in that**
both folding rollers (1, 2) of the pair of folding rollers are designed according to one of the preceding claims.

12. A pair of folding rollers according to claim 10 or 11,
**characterized in that**
the folding rollers (1, 2) of the pair of folding rollers are arranged offset relative to one another in the axial direction (50) with respect to their grooves (6) or collars (5, 5').

13. A pair of folding rollers according to claim 12,
**characterized in that**
grooves (6) and/or collars (5, 5') of one of the two folding rollers (1, 2) have an axial offset (52) with respect to identical grooves (6) and/or collars (5, 5') of the other of the two folding rollers (1, 2).

14. Folding machine with at least one folding roller (1, 2) according to one of the claims 1 to 9 or with at least one pair of folding rollers (1, 2) according to one of the claims 10 to 13.

## Revendications

1. Rouleau plieur avec au moins une rainure périphérique (6) et une bague (5) disposée au moins partiellement dans la rainure périphérique, comportant un matériau présentant une dureté Shore A se situant dans la plage comprise entre 50 et 95 Shore,
**caractérisé en ce**
**que** la bague (5) dépasse légèrement de la surface du rouleau plieur (1, 2) et comprend au moins une section axiale élastique (10) qui peut être déplacée et/ou positionnée radialement au moins partiellement par rapport au rouleau plieur (1, 2), à la rainure (6) et/ou à un fond (11) de la rainure.

2. Rouleau plieur selon la revendication 1,
**caractérisé en ce**
**que** la section est une section décentrée, c'est-à-dire qu'elle est décentrée ou excentrée par rapport à la bague (5) dans la direction axiale (50).

3. Rouleau plieur selon la revendication 1 ou 2,
**caractérisé en ce**
**que** la section est une section extérieure, c'est-à-dire qu'elle est disposée à l'extérieur par rapport à la bague (5) dans la direction axiale (50).

4. Rouleau plieur selon l'une des revendications précédentes,
**caractérisé en ce**
**qu'**une chambre circonférentielle respective (12) est formée entre les sections (10) et le fond (11) de la rainure respective (6) et **en ce que** la chambre est remplie d'air ou d'un matériau compressible différent de l'air.

5. Rouleau plieur selon la revendication 4,
**caractérisé en ce**
**que** la chambre (12) présente une hauteur (12a) mesurée dans la direction radiale, qui est constante dans la direction axiale, ou **en ce que** la chambre présente une section transversale rectangulaire.

6. Rouleau plieur selon la revendication 4,
**caractérisé en ce**
**que** la chambre (12) présente une hauteur (12a) mesurée dans la direction radiale, qui est variable dans la direction axiale, ou **en ce que** la chambre présente une section transversale cunéiforme.

7. Rouleau plieur selon l'une des revendications précédentes,
**caractérisé en ce**
**que** la dureté Shore A se situe dans la plage entre 60 et 80 Shore ou est égale à 75 +/- 5 Shore et/ou **en ce que** le matériau est un matériau élastique ou un élastomère ou un polyuréthane dur, le matériau étant massif ou non cellulaire ou non expansé.

8. Rouleau plieur selon l'une des revendications précédentes,
**caractérisé en ce**
**que** la bague (5) est adjacente à un segment (3a) du rouleau plieur (1, 2) en acier ou à une autre bague (5) en un élastomère dont la dureté Shore A s'inscrit dans une plage comprise entre 90 et 100.

9. Rouleau plieur selon l'une des revendications précédentes,
**caractérisé en ce**
**que** la bague (5) dépasse de quelques centièmes de millimètre de la surface du rouleau plieur (1, 2).

10. Paire de rouleaux plieurs pour le transport et le pliage de feuilles de support d'impression, comprenant au moins un rouleau plieur (1, 2) selon l'une des revendications précédentes.

11. Paire de rouleaux plieurs selon la revendication 10,
**caractérisée en ce**
**que** les deux cylindres plieurs (1, 2) de la paire de cylindres plieurs sont réalisés selon l'une des revendications précédentes.

12. Paire de rouleaux plieurs selon l'une des revendications 10 ou 11,
**caractérisée en ce**
**que** les rouleaux plieurs (1, 2) de la paire de rouleaux plieurs sont disposés décalés l'un par rapport à l'autre dans la direction axiale (50) par rapport à leurs rainures (6) ou bagues (5, 5').

13. Paire de rouleaux plieurs selon la revendication 12,
**caractérisée en ce**
**que** des rainures (6) et/ou des bagues (5, 5') de l'un des deux rouleaux plieurs (1, 2) présentent un décalage axial (52) par rapport à des rainures (6) et/ou des bagues (5, 5') identiques de l'autre des deux rouleaux plieurs (1, 2).

14. Plieuse comprenant au moins un rouleau plieur (1, 2) selon l'une des revendications 1 à 9 ou au moins une paire de rouleaux plieurs (1, 2) selon l'une des revendications 10 à 13.
